# EUROPÄISCHE PATENTSCHRIFT

(11) **EP 0 576 781 B1**
(45) Veröffentlichungstag und Bekanntmachung des Hinweises auf die Patenterteilung: **16.04.1997**
(21) Anmeldenummer: 93100766.0
(22) Anmeldetag: 20.01.1993
(51) Int. Cl.: D01H 11/00, B65H 54/70

(54) **Reinigungsvorrichtung für Textilmaschinen**
Cleaning device for textile machines
Dispositif de nettoyage pour machines textiles

(30) Priorität: 12.06.1992 DE 9207902 U
(43) Veröffentlichungstag der Anmeldung: 05.01.1994
(73) Patentinhaber: ERNST JACOBI GmbH, D-86368 Gersthofen (DE)
(72) Erfinder: Junger, Reiner, W-8904 Friedberg (DE)
(74) Vertreter: Charrier, Rolf, Dipl.-Ing.

(56) Entgegenhaltungen:
- DE-A- 3 705 924
- DE-A- 3 731 449
- FR-A- 2 201 358
- GB-A- 1 077 718

## Beschreibung

Die Neuerung betrifft eine Reinigungsvorrichtung für Textilmaschinen nach dem Oberbegriff des Anspruches 1.

Bei einer bekannten Reinigungsvorrichtung ist eine von Bodenstützen getragene Schienenbahn vorgesehen. Auf dieser Schienenbahn laufen die Rollen des oberhalb der Schienenbahn verlaufenden Reinigungsgeräts. Neben der Schienenbahn oder zwischen den Einzelschienen der Schienenbahn ist ein Saugkanal vorgesehen, der oberseitig einen längsverlaufenden Schlitz aufweist, der beidseits durch je eine Dichtlippe abgedeckt ist. Das Reinigungsgerät weist einen nach unten verlaufenden schiffchenförmigen Rüssel auf, der in den Schlitz des Saugkanals unter Auseinanderspreizen der Dichtlippen eingreift. Der schiffchenförmige Rüssel kommuniziert mit Saugschläuchen des Reinigungsgeräts, so daß auf diese Weise der Textilfaserflug im Bereich der überfahrenen Textilmaschinen über die Schläuche, den Rüssel und den Saugkanal abgesaugt wird.

Auf der dem Saugkanal gegenüberliegenden Seite der Schienenbahn verläuft eine Stromschiene, in die ein Stromabnehmer des Reinigungsgeräts eingreift, so daß der Antriebsmotor für die angetriebenen Rollen bestromt werden kann.

Dieser Aufbau der Reinigungsvorrichtung ist teuer und benötigt zudem durch die Nebeneinanderanordnung von Saugkanal, Schienenbahn und Stromschiene relativ viel Platz.

Der DE-A-37 05 924 ist eine gattungsgemäße Reinigungsvorrichtung für Rotorspinnmaschinen entnehmbar, bei dem der längs der Spinnmaschine verlaufende Kanal einen längsverlaufenden Schlitz an seiner Unterseite aufweist, der durch Dichtlippen abgedeckt ist und in welchen der Rüssel eines verfahrbaren Reinigungsgeräts eingreift. An der Unterseite des Kanals sind seitlich über den Kanal überstehende Schienen angeordnet, auf denen Rollen des darunter verfahrbaren Reinigungsgeräts, das an den Rollen aufgehängt ist, geführt sind.

Die GB-A-1 077 718 zeigt einen schiflchenförmigen Rüssel eines Reinigungsgeräts, das in einen durch Dichtlippen abgedeckten Schlitz eingreift, der längs eines Saugkanals verläuft.

Es besteht die Aufgabe, die Reinigungsvorrichtung preisgünstig und raumsparend auszubilden.

Gelöst wird diese Aufgabe mit den Merkmalen des Anspruches 1. Vorteilhafte Ausgestaltungen sind den Unteransprüchen entnehmbar.

Fig. 1 eine stirnseitige Ansicht der Reinigungsvorrichtung.

Der Kanal 1A ist über Träger 13 an der Decke aufgehängt. Auf der Oberseite dieses Kanals 1A laufen die Bundrollen 5A, welche über vertikale Streben 14 mit dem Reinigungsgerät 6A verbunden sind, das unterhalb des Kanals 1A verfahrbar ist. Der Kanal 1A weist an seiner Unterseite den Schlitz 3A auf, der normalerweise durch die Dichtlippen 4A verschlossen ist. In diesen Schlitz 3A greift unter Auseinanderspreizung der Dichtlippen 4A der nach oben verlaufende schiffchenförmige Rüssel 7A ein. Dieser Rüssel mündet im Verteilerkasten 10A, an welchen die Blasschläuche 11A angeschlossen sind.

Oberhalb des Kanals 1A verläuft die Stromschiene 8A, in welche der Stromabnehmer 9A eingreift. Dieser versorgt den Antriebsmotor mit Strom, der über ein Getriebe ein Rollenpaar antreibt. Weiterhin ist eine Sicherungsstange 12A vorgesehen.

In den dargestellten Ausführungsbeispielen dient der Kanal 1A als Schienenbahn, so daß eine separate Schienenbahn in Wegfall kommen kann. Die Sicherungsstange 12A verhindert ein Abheben des Reinigungsgeräts 6A, was beispielsweise auftreten könnte, wenn einer der Schläuche 11A gegen ein Hindernis anläuft.

Der Kanal 1A ist in bekannter Weise an die Saugseite eines stationären Gebläses angeschlossen. Zwischen dem Gebläse und dem Kanal 1A ist ein Filter vorgesehen, an welchem der Textilfaserflug abgeschieden wird.

Das Reinigungsgerät 6A verfährt von einem Ende der Textilmaschinenreihe zum anderen Ende, sodann wieder zurück zum einen Ende usw. Es ist mit einem eigenen Fahrantrieb ausgestattet.

Das Reinigungsgerät 6A kann auch indirekt angetrieben werden. Beispielsweise ist an beiden Enden des Reinigungsgeräts 6A eine Kette eingehängt, die an den beiden Enden der Textilmaschinenreihe über je ein Kettenrad umgelenkt wird, wobei eines der Kettenräder durch einen Motor angetrieben wird. Da in diesem Fall kein eigener Antrieb des Reinigungsgeräts 6A erforderlich ist, kann die Stromschiene und der Stromabnehmer sowie der Antriebsmotor mit Getriebe zum Antrieb eines Rollenpaars entfallen.

In dem vorgenannten Ausführungsbeispiel handelt es sich bei dem Kanal 1A um einen Saugkanal. Es kann sich jedoch hierbei auch um einen Druckkanal handeln, der an die Druckseite eines stationären Gebläses angeschlossen ist. In diesem Fall blasen die Schläuche 11A den Faserflug von den Textilmaschinen weg.

Es ist auch ein kombinierter Blas-Saugbetrieb möglich, indem der Kanal als Doppelkanal ausgebildet ist. Jede Kanalhälfte weist einen Schlitz 3A und Dichtlippen 4A auf, in welche je ein Rüssel 7A eingreift. Diese Rüssel 7A stehen mit zwei getrennten Verteilerkästen in Verbindung, an welche Blas- und Saugschläuche angeschlossen sind. Die eine Kanalhälfte ist an die Druckseite und die andere Kanalhälfte an die Saugseite eines Gebläses angeschlossen.

## Patentansprüche

1. Reinigungsvorrichtung für Textilmaschinen mit einem längs der Textilmaschinen verlaufenden Kanal, der an seiner Unterseite einen längsverlaufenden Schlitz aufweist, der durch Dichtlippen abgedeckt ist und in welchen ein schiffchenförmiger Rüssel eines auf Rollen verfahrbaren Reinigungsgeräts eingreift, wobei die Rollen (5, 5A) sich am Kanal (1, 1A) abstützen und das Reinigungsgerät (6, 6A) vom Kanal (1, 1A) geführt ist, **dadurch gekennzeichnet,** daß der Kanal (1A) an der Decke befestigt ist, die Rollen (5A) sich auf der Oberseite des Kanals (1A) abstützen und das Reinigungsgerät (6A) an den Rollen (5A) angehängt ist.

2. Reinigungsvorrichtung nach Anspruch 1, **dadurch gekennzeichnet,** daß die Rollen (5, 5A) Bundrollen sind, deren Bünde die Seitenwände des Kanals (1, 1A) umgreifen.

3. Reinigungsvorrichtung nach Anspruch 1 oder 2, **dadurch gekennzeichnet,** daß beidseits des Kanals (1, 1A) je zwei im Abstand zueinander angeordnete Rollen (5, 5A) vorgesehen sind.

4. Reinigungsvorrichtung nach einem der Ansprüche 1 bis 3, **dadurch gekennzeichnet,** daß parallel zum Kanal (1, 1A) eine Stromschiene (8, 8A) verläuft, in die ein Stromabnehmer (9, 9A) des Reinigungsgeräts (6, 6A) eingreift und mindestens zwei einander gegenüberliegende Rollen (5, 5A) durch einen Elektromotor angetrieben werden.

5. Reinigungsvorrichtung nach einem der Ansprüche 1 bis 3, **dadurch gekennzeichnet,** daß am Reinigungsgerät (6, 6A) Zugmittel angreifen, die das Reinigungsgerät (6, 6A) längs des Kanals (1, 1A) ziehen.

6. Reinigungsvorrichtung nach einem der Ansprüche 1 bis 5, **dadurch gekennzeichnet,** daß der Kanal (1, 1A) als Doppelkanal ausgebildet ist, jede Kanalhälfte einen durch Dichtlippen (4) abgedeckten Schlitz (3) aufweist, in jede Kanalhälfte ein Rüssel (7) des Reinigungsgeräts (6) eingreift und die eine Kanalhälfte ein Saugkanal und die andere Kanalhälfte ein Druckkanal ist.

7. Reinigungsvorrichtung nach einem der Ansprüche 1 bis 6, **dadurch gekennzeichnet,** daß am Rüssel (7, 7A) eine quer zum Rüssel (7, 7A) verlaufende Sicherungsstange (12, 12A) angeordnet ist, die länger ist als die Breite des Schlitzes (3, 3A) und welche quer zur Kanalachse am Rüssel (7, 7A) arretierbar ist.

## Claims

1. A cleaning equipment for textile machines, with a channel which runs along the textile machines and exhibits a slit running along the underside of it, which is covered by sealing lips and in which engages a little boat-shaped snout of a cleaning apparatus able to travel upon rollers with the rollers (5, 5A) bearing on the channel (1, 1A) and the cleaning apparatus (6, 6A) being guided by the channel (1, 1A), characterized in that the channel (1A) is fastened to the ceiling, the rollers (5A) bear against the upper face of the channel (1A) and the cleaning apparatus (6A) is suspended from the rollers (5A).

2. A cleaning equipment as in Claim 1, characterized in that the rollers (5. 5A) are flanged rollers the flanges of which engage round the sidewalls of the channel (1, 1A).

3. A cleaning equipment as in Claim 1 or 2, characterized in that pairs of rollers (5, 5A) are provided, arranged at intervals on opposite sides of the channel (1, 1A).

4. A cleaning equipment as in one of the Claims 1 to 3, characterized in that in parallel with the channel (1, 1A) runs a busbar (8, 8A) in which a current collector (9, 9A) on the cleaning apparatus (6, 6A) engages and at least two rollers (5, 5A) lying opposite one another are driven by electric motors.

5. A cleaning equipment as in one of the Claims 1 to 3, characterized in that means of traction engage in the cleaning apparatus (6, 6A) to pull the cleaning apparatus (6, 6A) along the channel (1, 1A).

6. A cleaning equipment as in one of the Claims 1 to 5, characterized in that the channel (1, 1A) is made as a double channel, each half-channel exhibits a slit (3) covered by sealing-lips (4) and a snout (7) of the cleaning apparatus (6) engages in each half-channel, the one half-channel being a suction channel and the other half-channel a pressure channel.

7. A cleaning equipment as in one of the Claims 1 to 3, characterized in that on the snout (7, 7A) and running across the snout (7, 7A) is arranged a safety-rod (12, 12A) which is longer than the width of the slit (3, 3A) a=d day be locked to the snout (7, 7A) transversely to the axis of the channel.

## Revendications

1. Dispositif de nettoyage pour machines textiles comprenant un canal orienté le long de la machine textile présentant, sur sa face inférieure, une fente longitudinale recouverte de lèvres d'étanchéité dans laquelle est introduite une trompe en forme de nacelle d'un appareil de nettoyage mobile sur galets, lesdits galets (5, 5A) s'appuyant sur le canal (1, 1A) et l'appareil de nettoyage (6, 6A) étant guidé par le canal (1, 1A), caractérisé en ce que ledit canal (1A) est fixé au plafond, que les galets (5A) s'appuient sur la face supérieure du canal (1A) et que l'appareil de nettoyage (6A) est accroché aux galets (5A)

2. Dispositif de nettoyage selon la revendication 1, caractérisé en ce que les rouleaux (5, 5A) sont des rouleaux à bride dont les brides s'emboîtent dans les parois latérales du canal (1, 1A)

3. Dispositif de nettoyage selon la revendication 1 ou 2, caractérisé en ce que deux rouleaux (5, 5A) sont disposés à un écartement donné entre eux.

4. Dispositif de nettoyage selon l'une quelconque des revendications 1 à 3, caractérisé en ce qu'une barre d'alimentation électrique (8, 8A) est posée parallèlement au canal (1, 1A), une caténaire (9, 9A) du dispositif de nettoyage (6, 6A) étant introduite dans ladite barre d'alimentation électrique (8, 8A) et un moteur électrique entraînant au moins deux rouleaux (5, 5A) juxtaposés.

5. Dispositif de nettoyage selon l'une quelconque des revendications 1 à 3, caractérisé en ce que des moyens de traction sont fixés sur le dispositif de nettoyage (6, 6A) pour tirer de dernier le long du canal (1, 1A).

6. Dispositif de nettoyage selon l'une quelconque des revendications 1 à 5, caractérisé en ce que le canal (1, 1A) est réalisé sous la forme de deux demi-canaux dont chacun présente une fente (3) recouverte par deux lèvres d'étanchéité (4), en ce qu'une trompe (7) dudit dispositif de nettoyage (6) est introduite dans chaque demi-canal et en ce que l'un des deux demi-canaux est un canal d'aspiration, tandis que l'autre est un canal de refoulement.

7. Dispositif de nettoyage selon l'une quelconque des revendications 1 à 6, caractérisé en ce qu'une barre de protection (12, 12A) orientée dans le sens transversal par rapport à la trompe (7, 7A) est montée sur cette dernière, ladite barre étant plus longue que la largeur de la fente (3, 3A) et pouvant être bloquée sur la trompe (7, 7A) dans le sens transversal par rapport à l'axe du canal.
